# FASCICULE DE BREVET EUROPEEN

(11) **EP 4 266 133 B1**
(45) Date de publication et mention de la délivrance du brevet: **16.07.2025**
(21) Numéro de dépôt: 22169468.0
(22) Date de dépôt: 22.04.2022
(51) Int. Cl.: G04C 10/02, G04G 17/02, G04G 17/08

(54) **MONTRE COMPRENANT UNE CELLULE SOLAIRE**
ARMBANDUHR MIT SOLARZELLE
WATCH COMPRISING A SOLAR CELL

(43) Date de publication de la demande: 25.10.2023
(73) Titulaire: The Swatch Group Research and Development Ltd, 2074 Marin (CH)
(72) Inventeur: BORN, Jean-Jacques, 1110 Morges (CH); NICOLAS, Cédric, 2000 Neuchâtel (CH)
(74) Mandataire: ICB SA

(56) Documents cités:
- EP-A1- 1 574 919
- EP-A1- 1 586 963
- JP-A- 2003 121 567
- JP-A- 2005 114 650
- JP-A- 2006 184 059
- JP-A- 2010 210 295
- JP-U- S60 146 887

## Description

### Domaine technique de l'invention

L'invention concerne le domaine des montres munies d'au moins une cellule solaire. Plus particulièrement, l'invention concerne une montre ayant comme source d'alimentation électrique une cellule solaire agencée au moins en majeure partie entre le mouvement incorporé dans une boîte et le verre de cette boîte recouvrant un affichage analogique de l'heure et derrière une partie annulaire, notamment une entretoise ou un rehaut, entourant latéralement l'affichage analogique, cette partie annulaire étant au moins en partie transparente ou translucide et agencée de manière à permettre à de la lumière traversant le verre d'atteindre la cellule solaire.

### Arrière-plan technologique

Les documents EP 3093717 et JP 6474326B décrivent des montres telles que définies dans le domaine de l'invention ci-dessus. Dans les deux cas, la boîte de la montre comprend une carrure-lunette présentant une partie annulaire en saillie relativement à une paroi intérieure de la carrure et formant un épaulement sur lequel est en appui le bord du verre. Cette partie annulaire est prévue dans le matériau de la carrure-lunette, ce matériau étant généralement opaque, en particulier un métal ou une céramique. De plus, la montre du document JP 6474326B comprend un joint d'étanchéité classique qui est agencé à la périphérie du verre entre une surface latérale de ce verre et une paroi verticale de la boîte. Le document EP 3093717 ne représente pas un tel joint d'étanchéité, mais ceci résulte certainement d'un dessin simplifié. Les montres décrites dans ces deux documents ont une partie intermédiaire entourant latéralement l'affichage analogique et une cellule solaire s'étendant en majeure partie axialement entre le mouvement et le verre, derrière la partie intermédiaire relativement à l'affichage analogique. Cette partie intermédiaire est formée par un matériau qui laisse passer au moins partiellement la lumière (ce matériau définissant donc un milieu transparent ou translucide, c'est-à-dire un milieu non opaque) et étant configurée de manière à permettre à de la lumière visible et/ou infrarouge, qui traverse le verre et arrive dans l'espace de l'affichage analogique, de se propager dans le matériau transparent ou translucide et ensuite d'atteindre la cellule solaire. Finalement, on notera que la cellule solaire est agencée dans une région située radialement au-delà du pourtour du verre.

Les réalisations décrites précédemment permettent de récolter, pour la cellule solaire, seulement la lumière qui se trouve dans l'espace de l'affichage analogique entre le verre et le cadran et qui traverse radialement la partie intermédiaire située entre la partie annulaire en saillie de la boîte, formant le support du verre, et le cadran. La quantité d'énergie lumineuse pouvant être captée par la cellule solaire est donc limitée, surtout si le cadran est peu réfléchissant. Ensuite, le caractère transparent ou translucide de la partie intermédiaire dans ces réalisations peut poser un problème esthétique pour des montres classiques qui comprennent généralement un rehaut, situé entre le cadran et le verre, ayant un aspect opaque et en particulier un reflet métallique.

On connaît du document JP 2006184059 A une montre comprenant une boîte, un mouvement muni d'un affichage analogique, un verre situé au-dessus de l'affichage analogique, une partie intermédiaire située entre le mouvement et le verre et entourant latéralement l'affichage analogique, et une cellule solaire agencée derrière la partie intermédiaire relativement à l'affichage analogique et agencée pour pouvoir recevoir de la lumière au travers de la partie intermédiaire.

### Résumé de l'invention

La présente invention a pour objectif d'augmenter la quantité de lumière pouvant être reçue par la cellule solaire dans une montre ayant une cellule solaire agencée en majeure partie derrière une partie intermédiaire en matériau transparent ou translucide et entourant l'affichage analogique ou, alternativement, de permettre la réalisation d'une montre ayant une cellule solaire agencée radialement derrière une telle partie intermédiaire en conservant un aspect opaque, notamment métallique, pour un observateur regardant la surface intérieure de cette partie intermédiaire au travers du verre de montre, tout en assurant que la cellule solaire reçoive suffisamment de lumière pour lui permettre d'alimenter tout ou partie du mouvement incorporé dans la montre. Le deuxième objectif est relatif à l'aspect esthétique d'une montre ayant une cellule solaire agencée derrière une partie intermédiaire délimitant latéralement l'espace de l'affichage analogique, en particulier une montre dont la boîte est prévue en métal ou en céramique.

A cet effet, l'invention concerne une montre telle que définie dans la revendication 1, notamment une montre comprenant une boîte, un mouvement muni d'un affichage analogique et définissant un axe principal de la boîte qui est orthogonal au plan général de cette boîte, un verre situé au-dessus de l'affichage analogique, un joint d'étanchéité agencé à la périphérie du verre entre une surface latérale de ce verre et une paroi axiale de la boîte, une partie intermédiaire entourant latéralement l'affichage analogique, une cellule solaire (étant entendu sa zone active captant de la lumière visible et/ou infrarouge) s'étendant au moins en majeure partie entre le mouvement et le verre et étant agencée derrière la partie intermédiaire relativement à l'affichage analogique. La partie intermédiaire est formée au moins partiellement par un matériau transparent ou translucide et est configurée de manière à permettre à de la lumière visible et/ou infrarouge traversant le verre depuis l'extérieur de la montre de se propager dans ledit matériau transparent ou translucide et ensuite d'atteindre la cellule solaire. Cette cellule solaire est agencée dans une région située radialement au-delà du pourtour du verre. Ensuite, la partie intermédiaire définit une surface radiale formant une butée axiale pour une zone périphérique du verre longeant intérieurement son pourtour. Le joint d'étanchéité est également formé au moins en majeure partie par un matériau transparent ou translucide qui définit au moins en majeure partie une surface axiale contre laquelle presse la surface latérale du verre. De plus, le joint d'étanchéité forme avec la partie extérieure de la partie intermédiaire un milieu continu ou est agencé axialement de manière contiguë à cette partie extérieure ou est séparé axialement de cette partie extérieure au moins en majeure partie par un milieu intermédiaire transparent ou translucide, le joint d'étanchéité étant configuré de manière à permettre à de la lumière visible et/ou infrarouge incidente sur sa surface axiale ou sur sa surface supérieure de se propager dans le matériau transparent ou translucide qui le forme jusqu'à une surface géométrique inférieure ou surface inférieure délimitant inférieurement le joint d'étanchéité. La partie extérieure de la partie intermédiaire est agencée de manière à pouvoir substantiellement collecter la lumière visible et/ou infrarouge traversant la surface géométrique inférieure ou surface inférieure du joint d'étanchéité et à permettre à cette lumière visible et/ou infrarouge collectée de se propager dans le matériau transparent ou translucide de la partie intermédiaire et d'atteindre ensuite au moins en partie la cellule solaire.

Dans un mode de réalisation avantageux, le joint d'étanchéité est venu de matière avec au moins une partie extérieure de la partie intermédiaire et il forme avec cette au moins une partie extérieure une seule partie constituée d'un même matériau transparent ou translucide. Dans une variante avantageuse, le joint d'étanchéité est venu de matière avec la partie intermédiaire et forme avec cette partie intermédiaire une seule pièce constituée d'un même matériau transparent ou translucide.

Dans une première variante particulière, la partie intermédiaire comprend une partie intérieure délimitant un espace pour l'affichage analogique, cette partie intérieure comprenant un diffuseur translucide définissant la surface intérieure de la partie intermédiaire visible au travers du verre. De préférence, au moins une partie extérieure de la partie intermédiaire est constituée d'un matériau transparent.

Dans une deuxième variante particulière, la partie intermédiaire comprend une partie intérieure délimitant un espace pour l'affichage analogique, cette partie intérieure comprenant un film semi-transparent définissant la surface intérieure de la partie intermédiaire visible au travers du verre, ce film semi-transparent étant agencé de manière à laisser partiellement passer la lumière incidente depuis l'espace réservé à l'affichage analogique tout en masquant la cellule solaire pour un utilisateur regardant, sous des conditions lumineuses normales, ladite surface intérieure au travers du verre. De préférence, le film semi-transparent est agencé de manière à présenter un aspect métallique du côté dudit espace pour l'utilisateur regardant la surface intérieure de la partie intermédiaire au travers du verre.

Dans une variante principale, la surface radiale de la partie intermédiaire est au moins en majeure partie définie par le matériau transparent ou translucide formant cette partie intermédiaire, laquelle est agencée de manière à permettre que la lumière visible et/ou infrarouge traversant la surface radiale peut se propager dans le matériau transparent ou translucide formant la partie intermédiaire et atteindre ensuite au moins en partie la cellule solaire.

Dans une variante avantageuse, la partie intermédiaire présente une surface inférieure qui est recouverte par une couche réfléchissante, cette partie intermédiaire formant un milieu transparent ou translucide entre au moins la surface géométrique inférieure ou surface inférieure du joint d'étanchéité et la couche réfléchissante.

### Brève description des figures

L'invention sera décrite ci-après de manière plus détaillée à l'aide des dessins annexés, donnés à titre d'exemples nullement limitatifs, dans lesquels :
- la Figure 1 est une coupe axiale d'une montre selon un premier mode de réalisation de l'invention ;
- la Figure 2 est un agrandissement partiel de la Figure 1 ;
- la Figure 3 est une vue en perspective d'une cellule solaire qui est incorporée dans la boîte de la montre de la Figure 1 ;
- la Figure 4 est une autre coupe axiale, selon une autre direction radiale, de la montre de la Figure 1 ;
- la Figure 5 est une vue semblable à celle de la Figure 4 avec en plus des traits de construction définissant la configuration d'une pièce en matériau translucide formant un rehaut entre le cadran et le verre et conjointement un joint d'étanchéité entre ce verre et une paroi verticale supérieure de la boîte ;
- la Figure 6 est une coupe, selon un même plan de coupe que celui de la Figure 4, d'une variante de réalisation ;
- la Figure 7 est une coupe, selon un même plan de coupe que celui de la Figure 4, d'une première variante d'un deuxième mode de réalisation d'une montre selon l'invention ;
- la Figure 8 est une coupe, selon un même plan de coupe que celui de la Figure 4, d'une deuxième variante du deuxième mode de réalisation d'une montre selon l'invention ;
- la Figure 9 est une coupe, selon un même plan de coupe que celui de la Figure 4, d'un troisième mode de réalisation d'une montre selon l'invention.

### Description détaillée de l'invention

En référence aux figures on décrira ci-après divers modes de réalisation et variantes d'une montre selon l'invention.

Un premier mode de réalisation est représenté aux Figures 1 à 6.

La montre 2 comprend une boîte 4, un mouvement 6 muni d'un affichage analogique 8 et définissant un axe principal 10 de la boîte, orthogonal au plan général de cette boîte qui est parallèle au cadran 12, un verre 14 situé au-dessus de l'affichage analogique 8, une pièce 16 formant dans sa partie supérieure un joint d'étanchéité 18 agencé à la périphérie du verre entre une surface latérale 22 de ce verre et une paroi verticale supérieure 24 de la boîte. La pièce 16 forme également une partie intermédiaire 20 entourant latéralement l'affichage analogique et située entre le verre et le cadran. La montre 2 comprend aussi une cellule solaire 30 s'étendant entre le mouvement 6 et le verre 14 et étant agencée derrière la partie intermédiaire 20 relativement à l'affichage analogique 8. La cellule solaire 30 comprend une zone active 32 et une zone de connexion 33 agencée en dessous de la zone active, cette zone de connexion comprenant une piste annulaire 31 située du côté intérieur et formant une première électrode de la cellule solaire. La deuxième électrode est formée par un substrat métallique très mince situé du côté extérieur de la cellule solaire, derrière une couche photosensible en silicium déposée sur ce substrat métallique. Par définition dans la présente description, la zone active de la cellule solaire est constituée par sa partie supérieure qui s'étend depuis la piste annulaire 31, la ligne de séparation entre la zone active et la zone de connexion étant définie par le bord supérieur de la piste annulaire. La cellule solaire 30 est agencée dans une région située radialement au-delà du pourtour du verre 14, défini par la surface latérale 22, dans un évidement 28 formant un logement circulaire, peu profond, dans la boite 4 pour cette cellule solaire 30, laquelle est ainsi située légèrement en retrait de la surface verticale supérieure 24 de la boîte. A la Figure 3, on observe que la cellule solaire présente deux parties latérales qui s'étendent dans un plan général horizontal respectivement des deux côtés d'un connecteur 34, lequel relie électriquement la cellule solaire à un module électronique comprenant un PCB 36, sur lequel est soudé ou collé (à l'aide d'une colle conductrice) le connecteur, et un élévateur de tension 38 qui alimente une batterie ou une capacité de stockage rechargeable. La cellule solaire 30 présente une certaine élasticité de sorte qu'elle reste en position dans le logement circulaire 28 une fois installée dans ce logement. Ensuite, la longueur des deux parties latérales est prévue de manière que la cellule recouvre sensiblement l'entier du fond de l'évidement 28, de préférence en ayant les deux extrémités respectives de ces deux parties latérales qui se superposent un peu dans une zone diamétralement opposée à celle du connecteur 34. On notera qu'un point de colle peut être prévu entre les deux extrémités superposées. Il est aussi possible de prévoir de la colle au moins partiellement au dos de la cellule solaire pour que celle-ci soit collée au fond du logement 28.

La partie intermédiaire 20 est formée par un matériau translucide et est configurée de manière à permettre à de la lumière visible et/ou infrarouge traversant le verre 14 depuis l'extérieur de la montre de se propager dans le matériau translucide et ensuite d'atteindre la cellule solaire 30. La partie intermédiaire 20 définit une surface radiale 42 formant une butée axiale pour une zone périphérique 15 du verre longeant intérieurement son pourtour. On définit pour la partie intermédiaire une partie extérieure 46, dans le prolongement vertical du joint d'étanchéité, et une partie intérieure 48 (séparée à la figure 5 par un trait géométrique 52) qui forme la surface radiale supportant le verre.

Le joint d'étanchéité 18 est également formé par un matériau translucide qui définit une surface axiale 44 contre laquelle presse la surface latérale 22 du verre. Le joint d'étanchéité forme ici un milieu translucide continu avec la partie extérieure 46 de la partie intermédiaire 20 et est configuré de manière à permettre à de la lumière visible et/ou infrarouge incidente sur sa surface axiale 44 et/ou sur sa surface supérieure 45 de se propager dans le matériau translucide qui le forme jusqu'à une surface géométrique inférieure 50 délimitant inférieurement le joint d'étanchéité. La partie intermédiaire, en particulier la partie extérieure 46 de celle-ci, est agencée de manière à pouvoir substantiellement collecter la lumière visible et/ou infrarouge traversant la surface géométrique inférieure 50 du joint d'étanchéité et à permettre à cette lumière visible et/ou infrarouge collectée de se propager dans le matériau translucide de la partie intermédiaire, en particulier de la partie extérieure de celle-ci, et d'atteindre ensuite au moins en partie la cellule solaire 30. Dans ce premier mode de réalisation avantageux, le joint d'étanchéité 18 est venu de matière avec la partie intermédiaire 20 et forme avec cette partie intermédiaire une seule pièce 16 qui est constituée d'un même matériau translucide.

Il résulte de la présente invention que l'agencement de la pièce translucide 16 permet à de la lumière visible et/ou infrarouge incidente sur la surface axiale intérieure 44 et sur la surface supérieure 45 du joint d'étanchéité 18, formé par cette pièce 16, de se propager dans le matériau translucide qui le forme et ensuite dans la partie intermédiaire 20, en particulier dans sa partie extérieure 46, jusqu'à la cellule solaire 30, laquelle est configurée et agencée dans la boîte 4 de manière à pouvoir capter cette lumière visible et/ou infrarouge, notamment celle correspondant au maximum du spectre de lumière capté efficacement par la cellule solaire. Ainsi, non seulement de la lumière ayant pénétré au travers du verre dans l'espace intérieur 62 prévu pour l'affichage analogique peut parvenir à la cellule solaire via la surface intérieure 52 de la partie intermédiaire, comme dans l'art antérieur, mais également de la lumière incidente sur le joint d'étanchéité 18, à savoir sur sa surface supérieure 45 et sur sa surface axiale / verticale intérieure 44. Ainsi, la quantité de lumière pouvant être captée par la cellule solaire est augmentée.

Dans une variante particulière permettant d'augmenter encore la quantité de lumière captée par la cellule solaire 30, la pièce 16 est constituée d'un matériau transparent, c'est-à-dire formant un milieu transparent pour au moins une partie utile du spectre lumineux de la lumière visible et/ou infrarouge. Dans des variantes ou autres modes de réalisation, dont certains sont présentés par la suite, la surface intérieure de la partie intermédiaire est rendue opaque, semi-transparente ou translucide pour un observateur qui regarde cette surface intérieure au travers du verre, de manière à donner un aspect plus classique à la montre.

Selon une variante préférée, la surface radiale 42 de la partie intermédiaire 20 est au moins en majeure partie définie par le matériau translucide formant cette partie intermédiaire, plus particulièrement sa partie intérieure, ou, dans la variante particulière susmentionnée, par le matériau transparent formant la partie intermédiaire, plus particulièrement sa partie intérieure. Ceci permet d'augmenter la quantité de lumière incidente sur la face supérieure de la montre qui peut parvenir à la cellule solaire 30. Dans la variante préférée décrite ici, la surface radiale 42 de la partie intermédiaire 20, formant une butée axiale pour le verre qui repose généralement sur cette surface radiale, est entièrement définie par le matériau translucide formant la partie intermédiaire 20, plus particulièrement sa partie intérieure 48. On notera que, dans d'autres variantes ou d'autres modes de réalisation en partie décrits par la suite, la surface radiale 42 est quasi entièrement ou en majeure partie définie par le matériau translucide ou transparent formant la partie intermédiaire, seul un film ou une partie annulaire interne, définissant une zone intérieure de la surface radiale, n'étant pas translucide ou transparent. De manière générale, la surface radiale de la partie intermédiaire est donc au moins en majeure partie définie par le matériau transparent ou translucide formant cette partie intermédiaire, laquelle est agencée de manière à permettre que la lumière visible et/ou infrarouge traversant la surface radiale peut se propager dans le matériau transparent ou translucide formant la partie intermédiaire et atteindre ensuite au moins en partie la cellule solaire.

Dans le premier mode de réalisation, la partie intermédiaire 20 forme une entretoise entre le verre 14 et le cadran 12, c'est-à-dire qu'elle définit, éventuellement avec une couche ou feuille réfléchissante inférieure additionnelle le cas échéant, l'écartement entre le cadran et le verre qui sont tous deux en contact avec cette entretoise. Cette entretoise forme aussi un rehaut selon la terminologie horlogère, c'est-à-dire qu'il s'étend du côté intérieur entre le cadran et le verre, sans nécessairement prendre appui sur le cadran et donc sans nécessairement être en contact avec le cadran mais en recouvrant le bord du cadran et en définissant la surface intérieure qui délimite visuellement l'espace pour l'affichage analogique. En général, le rehaut définit aussi la surface radiale formant une butée axiale et un appui pour le bord du verre de montre, comme c'est le cas dans les modes de réalisation décrits.

Comme indiqué à la Figure 5, selon une variante avantageuse, le joint d'étanchéité et la partie intermédiaire sont configurés de manière que, dans un plan axial parallèle à l'axe principal 10, une ligne géométrique oblique 54 passant par le milieu 56 de la zone active 32 de la cellule solaire 30 et le point de jonction entre la surface radiale 42 de la partie intermédiaire et la surface axiale 44 du joint d'étanchéité 18 forme un angle α dont la valeur est comprise entre 35° et 70°. Dans une variante préférée, la valeur dudit angle α est comprise entre 40° et 65°.

La Figure 6 montre une variante de réalisation. La montre 2A de cette variante se distingue de la variante représentée à la Figure 4 par le fait que la partie intermédiaire 20A de la pièce 16A, plus particulièrement sa partie intérieure 48A, comprend un film semi-transparent 60 définissant la surface intérieure 52A de la partie intermédiaire qui est visible au travers du verre 14. Ce film semi-transparent laisse partiellement passer la lumière incidente depuis l'espace 62, réservé à l'affichage analogique, tout en masquant la cellule solaire 30 pour un utilisateur regardant, sous des conditions lumineuses normales, la surface intérieure 52A au travers du verre 14. Cette variante est notamment avantageuse pour des montres classiques ayant une boîte formée d'un matériau métallique. On notera que le film semi-transparent peut dans une autre variante présenter un aspect autre que métallique, notamment un aspect semblable à une céramique ou, plus généralement, un aspect opaque quelconque.

Selon une autre variante avantageuse, également montrée à la Figure 6, la partie intermédiaire 20A présente à sa surface inférieure 66 une couche inférieure réfléchissante, notamment un film métallique réfléchissant 64 qui est déposé sur la surface inférieure. Cette couche réfléchissante ou ce film réfléchissant réfléchit vers le haut la lumière utile qui arrive sur lui, de sorte à renvoyer au moins en partie cette lumière incidente en direction de la cellule solaire 30. Selon diverses variantes, cette couche ou ce film peut soit engendrer une réflexion classique, soit engendrer une diffraction en réflexion qui concentre la réflexion dans une direction oblique orientée vers la cellule solaire 30. Dans une alternative à la version diffractive, la surface interne de la couche réfléchissante ou du film réfléchissant ou la surface inférieure 66 peut présenter une structuration qui engendre principalement une réflexion oblique pour un rayon lumineux incident selon la direction verticale / axiale, de sorte à privilégier une réflexion oblique en direction de la cellule solaire. De manière générale, la partie intermédiaire présente une surface inférieure qui est recouverte par une couche réfléchissante, cette partie intermédiaire formant un milieu transparent ou translucide entre au moins la surface géométrique inférieure ou la surface inférieure (variantes suivantes) du joint d'étanchéité et la couche réfléchissante.

La Figure 7 montre en coupe une première variante d'un deuxième mode de réalisation d'une montre 2B selon l'invention, cette première variante présentant plusieurs différences relativement aux variantes décrites du premier mode de réalisation. Les références déjà décrites ne seront pas toutes décrites à nouveau. Ce deuxième mode de réalisation se distingue du premier mode de réalisation principalement par le fait que le joint d'étanchéité 18B et la partie intermédiaire 20B forment deux pièces distinctes. Dans la première variante, ces deux pièces distinctes sont séparées par une lame d'air 72 formant un milieu intermédiaire transparent entre le joint d'étanchéité et la partie intermédiaire. Cette première variante se distingue des variantes de réalisation précédentes encore par le fait que la cellule solaire 30 n'est pas agencée dans un évidement circulaire interne de la boîte 4, comme dans les variantes du premier mode de réalisation représentées aux figures, mais contre la paroi verticale interne 24B de la boîte 4B qui définit une surface cylindrique s'étendant depuis le haut du joint 18B, contre lequel ce dernier appuie par sa surface arrière, jusqu'au bas de la cellule solaire 30 (semblable à celle représentée à la Figure 3). Ainsi, la cellule solaire, laquelle présente une faible épaisseur, est située dans le prolongement vertical de la zone arrière du joint d'étanchéité.

Le joint d'étanchéité 18B est constitué d'un matériau transparent ou translucide, c'est-à-dire qu'il forme un milieu transparent ou translucide. La partie intermédiaire 20B de la montre 2B est formée par un matériau transparent et par un diffuseur translucide 70 définissant la surface intérieure 52B de la partie intermédiaire visible au travers du verre 14. Plus particulièrement, la partie extérieure de la partie intermédiaire est constituée d'un matériau transparent et la partie intérieure 48B de cette partie intermédiaire comprend une partie interne, venue de matière avec la partie extérieure et constituée du même matériau transparent, et le diffuseur translucide 70 qui forme un anneau intérieur floutant tout ce qui se trouve derrière lui, notamment la cellule solaire 30. En particulier, le diffuseur 70 rend flou les contours et reliefs des objets situés derrière lui pour un utilisateur qui regarde la surface intérieure 52B au travers du verre 14. Le diffuseur peut avoir une certaine coloration choisie par le concepteur de la montre. Ce diffuseur peut engendrer une diffusion avec une ouverture angulaire sélectionnée (relativement à la direction orthogonale à la surface intérieure 52B) pour la lumière visible et/ou infrarouge incidente depuis l'espace 62, de sorte à favoriser une propagation de la lumière visible et/ou infrarouge dans la partie intermédiaire 20B en direction de la cellule solaire 30. On remarquera que la première variante du deuxième mode de réalisation n'a pas de film inférieur réfléchissant agencé sous la partie intermédiaire, mais le cadran 12 présente avantageusement une surface réfléchissante qui est éventuellement aussi diffusante.

On notera que dans une variante non représentée du premier mode de réalisation, la partie intermédiaire peut également comprendre un diffuseur translucide 70 décrit ci-avant. Dans une telle variante du premier mode de réalisation, le joint d'étanchéité est venu de matière avec la partie extérieure et la partie interne, semblable à celle susmentionnée, de la partie intermédiaire et forme avec ces parties extérieure et interne une seule partie constituée d'un même matériau transparent. Dans une variante particulière, le joint d'étanchéité est venu de matière avec seulement la partie extérieure de la partie intermédiaire et forme avec cette partie extérieure une seule partie constituée d'un même matériau transparent. La partie intérieure de la partie intermédiaire est dans ce dernier cas formé entièrement ou en partie par un matériau translucide agencé de manière à diffuser la lumière visible et/ou infrarouge provenant de l'espace 62 prévu pour l'affichage analogique. Ainsi, de manière générale, le joint d'étanchéité est venu de matière avec au moins une partie extérieure de la partie intermédiaire et forme avec cette au moins une partie extérieure une seule partie constituée d'un même matériau transparent.

La Figure 8 montre en coupe une montre 2C selon une deuxième variante du deuxième mode de réalisation. Le joint d'étanchéité 18C et la partie intermédiaire 20C forment deux pièces distinctes qui sont assemblées par une couche de colle 76 formant un milieu intermédiaire transparent ou translucide entre le joint d'étanchéité et la partie intermédiaire. La cellule solaire 30C est agencée, comme dans les variantes décrites du premier mode de réalisation, dans un évidement / logement 28C de la boîte 4C. La partie intermédiaire 20C présente une partie inférieure qui repose sur le bord du mouvement 6, ou alternativement sur un cercle d'encageage de ce mouvement ou sur une partie de la boîte présentant une surface horizontale sur laquelle repose également au moins le bord du cadran 12 (comme aux Figures 1-6). Ceci permet d'augmenter la hauteur de la cellule solaire et d'augmenter la quantité de lumière parvenant derrière la partie intermédiaire, en particulier sur la zone active 32C, et captée par la cellule solaire. La partie intermédiaire forme ici un rehaut qui ne prend pas appui sur le cadran, mais qui recouvre à faible distance le bord de ce cadran. Comme dans la réalisation de la Figure 7, la partie intermédiaire 20C comprend un diffuseur translucide 70 définissant sa surface intérieure 52B. Le joint d'étanchéité 18C est transparent ou translucide, tout comme la couche de colle 76. A l'exception du diffuseur 70, la partie intermédiaire 20C est formée d'un matériau transparent. Cette deuxième variante présente encore une spécificité par le fait que la cellule solaire 30C s'étend en partie en dessous du niveau inférieur du cadran 12. Le mouvement 6 présente une surface périphérique tronconique 78 qui libère un espace latéral pour permettre la propagation de lumière en dessous du niveau inférieur du cadran, ce qui permet d'augmenter encore la hauteur de la cellule solaire et d'augmenter la quantité de lumière incidente derrière la partie intermédiaire qui est captée par la cellule solaire. On capte ainsi aussi de la lumière sortant de la surface inférieure de la partie intermédiaire. De préférence, la surface tronconique 78 est une surface métallique qui réfléchit la lumière. On remarquera que le verre 14C est un verre plan, contrairement au verre bombé 14 des réalisations décrites précédemment.

A la Figure 9 est représenté un troisième mode de réalisation d'une montre 2D selon l'invention. Les références déjà décrites ne seront pas toutes décrites à nouveau. Ce troisième mode de réalisation se distingue principalement des deux modes de réalisation précédents par le fait la partie intermédiaire 20D comprend un anneau intérieur 80 formant partiellement la partie intérieure de la partie intermédiaire. L'anneau intérieur 80 forme un milieu opaque. Il est de préférence formé par un métal et présente ainsi une surface intérieure 52D qui est métallique et aussi une surface extérieure 82 qui est métallique et qui réfléchit entièrement la lumière qui se propage dans la région de la partie intermédiaire située à l'extérieur de cet anneau intérieur, laquelle est de préférence transparente. Le joint d'étanchéité 18D est distinct de la partie intermédiaire, mais sa surface inférieure 50D est en contact avec la surface supérieure de la partie intermédiaire. Plus précisément, la partie extérieure de la partie intermédiaire 20D et le joint d'étanchéité 18B sont contigus. Ils sont alignés axialement, sensiblement sans lame d'air entre eux bien qu'ils ne soient pas collés l'un à l'autre. Ensuite, la partie intermédiaire 20D prend appui via sa surface inférieure 86 sur un cercle d'encageage 7 prévu pour le mouvement 6 dans la boîte 4D. Entre la surface inférieure 86 et l'anneau intérieure métallique 80, la partie intermédiaire présente une surface tronconique 84. De préférence, les surfaces 84 et 86 sont recouvertes par un film métallique de sorte à réfléchir la lumière incidente depuis la partie intermédiaire 20D et ainsi augmenter la quantité de lumière qui arrive finalement sur la zone active 32D de la cellule solaire 30D.

Dans une variante avantageuse, le joint d'étanchéité 18B et la partie transparente de la partie intermédiaire 20D sont venus de matière et forme une seule partie constituée d'un même matériau transparent.

## Revendications

1. Montre (2, 2A, 2B, 2C, 2D) comprenant une boîte, un mouvement muni d'un affichage analogique et définissant un axe principal (10) de la boîte qui est orthogonal au plan général de cette boîte, un verre (14, 14C) situé au-dessus de l'affichage analogique, un joint d'étanchéité (18, 18B, 18C) agencé à la périphérie du verre entre une surface latérale de ce verre et une paroi axiale de la boîte, une partie intermédiaire (20, 20A, 20B, 20C, 20D) entourant latéralement l'affichage analogique, une cellule solaire (30, 30C, 30D) s'étendant au moins en majeure partie entre le mouvement et le verre et étant agencée derrière la partie intermédiaire relativement à l'affichage analogique, la partie intermédiaire étant formée au moins partiellement par un matériau transparent ou translucide et étant configurée de manière à permettre à de la lumière visible et/ou infrarouge traversant le verre depuis l'extérieur de la montre de se propager dans ledit matériau transparent ou translucide et ensuite d'atteindre la cellule solaire, la partie intermédiaire définissant une surface radiale (42) formant une butée axiale pour une zone périphérique (15) du verre longeant intérieurement son pourtour ; **caractérisée en ce que** la cellule solaire est agencée dans une région située radialement au-delà du pourtour du verre ; et **en ce que** le joint d'étanchéité est également formé au moins en majeure partie par un matériau transparent ou translucide qui définit au moins en majeure partie une surface axiale contre laquelle presse la surface latérale du verre, le joint d'étanchéité formant avec la partie intermédiaire axialement un milieu continu ou étant agencé axialement de manière contiguë à la partie intermédiaire ou étant séparé axialement de cette partie intermédiaire au moins en majeure partie par un milieu intermédiaire transparent ou translucide, le joint d'étanchéité étant configuré de manière à permettre à de la lumière visible et/ou infrarouge incidente sur sa surface axiale (44) ou sur une surface supérieure (45) de ce joint d'étanchéité de se propager dans le matériau transparent ou translucide qui le forme jusqu'à une surface géométrique inférieure (50) ou surface inférieure (50B, 50D) délimitant inférieurement le joint d'étanchéité, la partie intermédiaire étant agencée de manière à pouvoir collecter en majeure partie la lumière visible et/ou infrarouge traversant la surface géométrique inférieure ou surface inférieure du joint d'étanchéité et à permettre à cette lumière visible et/ou infrarouge collectée de se propager dans le matériau transparent ou translucide de cette partie intermédiaire et d'atteindre ensuite au moins en partie la cellule solaire.

2. Montre selon la revendication 1, **caractérisée en ce que** le joint d'étanchéité (18) est venu de matière avec au moins une partie extérieure (46) de la partie intermédiaire (20, 20A) et forme avec cette au moins une partie extérieure une seule partie constituée d'un même matériau transparent.

3. Montre selon la revendication 1, **caractérisée en ce que** le joint d'étanchéité (18) est venu de matière avec la partie intermédiaire (20) et forme avec cette partie intermédiaire une seule pièce constituée d'un même matériau transparent ou translucide.

4. Montre selon la revendication 1 ou 2, **caractérisée en ce que** la partie intermédiaire (20B, 20C) comprend une partie intérieure délimitant un espace pour l'affichage analogique, cette partie intérieure comprenant un diffuseur translucide (70) définissant la surface intérieure (52B) de la partie intermédiaire visible au travers du verre.

5. Montre selon la revendication 1 ou 2, **caractérisée en ce que** la partie intermédiaire (20A) comprend une partie intérieure délimitant un espace pour l'affichage analogique, cette partie intérieure comprenant un film semi-transparent (60) définissant la surface intérieure (52A) de la partie intermédiaire visible au travers du verre, ce film semi-transparent étant agencé de manière à laisser partiellement passer la lumière incidente depuis ledit espace tout en masquant la cellule solaire (30) pour un utilisateur regardant, sous des conditions lumineuses normales, ladite surface intérieure au travers du verre.

6. Montre selon la revendication 5, **caractérisée en ce que** le film semi-transparent est agencé de manière à présenter un aspect métallique du côté dudit espace pour l'utilisateur regardant la surface intérieure de la partie intermédiaire au travers du verre.

7. Montre selon une quelconque des revendications précédentes, **caractérisée en ce que** la surface radiale (42) de la partie intermédiaire est au moins en majeure partie définie par le matériau transparent ou translucide formant cette partie intermédiaire, laquelle est agencée de manière à permettre que la lumière visible et/ou infrarouge traversant la surface radiale peut se propager dans le matériau transparent ou translucide formant la partie intermédiaire et atteindre ensuite au moins en partie la cellule solaire.

8. Montre selon une quelconque des revendications précédentes, **caractérisée en ce que** la partie intermédiaire présente une surface inférieure qui est recouverte par une couche réfléchissante (64 ; 84, 86), cette partie intermédiaire formant un milieu transparent ou translucide entre au moins la surface géométrique inférieure (50) ou la surface inférieure (50B, 50D) du joint d'étanchéité et la couche réfléchissante.

9. Montre selon une quelconque des revendications précédentes, **caractérisée en ce que** le joint d'étanchéité et la partie intermédiaire sont configurés de manière que, dans un plan axial parallèle audit axe principal, une ligne géométrique oblique (54) passant par le milieu (56) de la zone active (32) de la cellule solaire et le point de jonction entre la surface radiale (42) de la partie intermédiaire et la surface axiale (44) du joint d'étanchéité forme un angle α dont la valeur est comprise entre 35° et 70°, cette zone active étant la zone située au-dessus d'une électrode intérieure (31) et pouvant capter de la lumière.

10. Montre selon la revendication 9, **caractérisée en ce que** ladite valeur dudit angle α est comprise entre 40° et 65°.

11. Montre selon une quelconque des revendications précédentes, **caractérisé en ce que** la partie intermédiaire forme une entretoise entre le verre (14) et un cadran (12), associé à l'affichage analogique, ou un rehaut agencé de manière à s'élever au-dessus du bord du cadran et supportant le verre.

## Patentansprüche

1. Uhr (2, 2A, 2B, 2C, 2D), umfassend ein Gehäuse, ein Uhrwerk mit einer analogen Anzeige, die eine Hauptachse (10) des Gehäuses definiert, die auf der Gesamtebene dieses Gehäuses orthogonal ist, ein Glas (14, 14C) oberhalb der analogen Anzeige, eine Dichtung (18, 18B, 18C) in der Glasperipherie zwischen einer Seitenfläche dieses Glases und einer axialen Wandung des Gehäuses, einen Mittelteil (20,20A, 20B, 20C, 20D), der die analoge Anzeige lateral umgibt, eine Solarzelle (30, 30C, 30D), die sich zumindest größtenteils zwischen dem Uhrwerk und dem Glas erstreckt und in Relation zur analogen Anzeige hinter dem Mittelteil angeordnet ist, wobei der Mittelteil mindestens teilweise aus einem transparenten oder durchsichtigen Material gebildet ist und so konfiguriert ist, dass es möglich ist, sichtbares Licht und/oder Infrarotlicht von außen durch das Glas an der Uhr in das lichtdurchlässige oder transparente Material zu propagieren, sodass es die Solarzelle erreicht, wobei der Mittelteil, der eine radiale Oberfläche (42) definiert, einen axialen Anschlag für eine periphere Zone (15) des Glases bildet, das innen um die Glaskante herum verläuft; **dadurch gekennzeichnet, dass** sich die Solarzelle in einem Bereich unterhalb des Glasrands verengt; und dadurch, dass die Dichtung mindestens größtenteils aus einem transparenten oder durchsichtigen Material besteht, das mindestens größtenteils eine axiale Oberfläche definiert, gegen die die seitliche Glasoberfläche gepresst wird, wobei die Dichtung, mit dem Mittelteil axial ein kontinuierliches Medium bildet oder axial an das Mittelteil angrenzt oder axial von diesem Mittelteil zumindest teilweise durch ein durchsichtiges oder durchscheinendes Zwischenmedium getrennt ist, wobei die Dichtung so konfiguriert ist, dass sie sich bei sichtbarem und/oder Infrarotlicht auf der axialen Oberfläche (44) oder auf einer oberen Oberfläche (45) dieser Dichtung im transparenten oder durchsichtigen Material, das sie bis zu einer geometrischen unteren Oberfläche (50) oder einer unteren Oberfläche (50B, 50D) bildet und so die Dichtung im unteren Bereich abgrenzt, ausbreiten kann, wobei dieser so gestaltet ist, dass er im Wesentlichen das sichtbare und/oder Infrarotlicht erfasst, das die geometrische untere Oberfläche oder die untere Oberfläche der Dichtung durchdringt, und es diesem erfassten sichtbaren und/oder Infrarotlicht ermöglicht, sich im transparenten oder durchscheinenden Material dieses Mittelstücks auszubreiten und anschließend zumindest teilweise die Solarzelle zu erreichen.

2. Uhr nach Anspruch 1, **dadurch gekennzeichnet, dass** die Dichtung (18) aus einem Material mit mindestens einem Außenteil (46) des Mittelteils (20, 20A) stammt und mit diesem mindestens einen Außenteil ein einziges Teil bildet, das aus demselben transparenten Material besteht.

3. Uhr nach Anspruch 1, **dadurch gekennzeichnet, dass** die Dichtung (18) aus einem Material mit dem Mittelteil (20) stammt und mit diesem mittleren Teil ein einziges Teil bildet, das aus demselben transparenten oder durchscheinenden Material besteht.

4. Uhr nach Anspruch 1 oder 2, **dadurch gekennzeichnet, dass** der Mittelteil (20B, 20C) einen Innenteil umfasst, der einen Bereich für die analoge Anzeige eingrenzt, wobei dieser Innenteil einen durchsichtigen Verteiler (70) umfasst, der die innere Oberfläche (52B) des Mittelteils, der durch das Glas sichtbar ist, definiert.

5. Uhr nach Anspruch 1 oder 2, **dadurch gekennzeichnet, dass** der Mittelteil (20A) einen Innenteil umfasst, der einen Bereich für die analoge Anzeige abgrenzt, wobei dieser Innenteil eine halbtransparente Folie (60) umfasst, die die innere Oberfläche (52A) des durch das Glas sichtbaren mittleren Teils definiert, wobei diese halbtransparente Folie von diesem Bereich aus die Solarzelle (30) für einen Benutzer verdeckt, der unter normalen Lichtbedingungen die innere Oberfläche durch das Glas betrachtet.

6. Uhr nach Anspruch 5, **dadurch gekennzeichnet, dass** die halbtransparente Folie für den Benutzer, der durch das Glas auf die innere Oberfläche des Mittelteils blickt, auf der Seite dieses Bereichs ein metallisches Aussehen hat.

7. Uhr nach irgendeinem der vorstehenden Ansprüche, **dadurch gekennzeichnet, dass** die radiale Oberfläche (42) des Mittelteils mindestens zu einem Großteil durch das transparente oder durchscheinende Material definiert ist, das den Mittelteil bildet, wobei diese so angeordnet ist, dass sich sichtbares und/oder infrarotes Licht durch die radiale Oberfläche in dem transparenten oder durchscheinenden Material ausbreiten kann, das den Mittelteil bildet und anschließend mindestens teilweise die Solarzelle erreicht.

8. Uhr nach irgendeinem der vorstehenden Ansprüche, **dadurch gekennzeichnet, dass** der Mittelteil eine untere Oberfläche aufweist, die mit einer reflektierenden Schicht (64; 84, 86) bedeckt ist, wobei dieser Mittelteil ein durchsichtiges oder durchscheinendes Medium zwischen mindestens der unteren geometrischen Oberfläche (50) oder der unteren Oberfläche (50B, 50D) der Dichtung und der reflektierenden Schicht bildet.

9. Uhr nach irgendeinem der vorstehenden Ansprüche, **dadurch gekennzeichnet, dass** die Dichtung und der Mittelteil so konfiguriert sind, dass in einer Axialebene, die parallel zur Hauptachse verläuft, eine schräge geometrische Linie (54), die durch das Medium (56) des aktiven Bereichs (32) der Solarzelle und den Verbindungspunkt zwischen der radialen Fläche (42) des Mitteilteils und der axialen Fläche (44) der Dichtung verläuft, einen Winkel a bildet, dessen Wert zwischen 35° und 70° liegt, wobei dieser aktive Bereich den Bereich oberhalb einer Innenelektrode (31) bildet und das Licht aufnehmen kann.

10. Uhr nach Anspruch 9, **dadurch gekennzeichnet, dass** dieser Wert für diesen Winkel a zwischen 40° und 65° liegt.

11. Uhr nach irgendeinem der vorstehenden Ansprüche, **dadurch gekennzeichnet, dass** der mittlere Teil zwischen dem Glas (14) und einem Zifferblatt (12), das mit der analogen Anzeige verbunden ist, ein Distanzstück bildet, oder einen Höhenring, der so angeordnet ist, dass er sich über den Rand des Ziffernblattes erhebt und das Glas trägt.

## Claims

1. Watch (2, 2A, 2B, 2C, 2D) comprising a case, a movement provided with an analogue display and defining a main axis (10) of the case that is orthogonal to the general plane of this case, a glass (14, 14C) located above the analogue display, a gasket (18, 18B, 18C) arranged at the periphery of the glass between a lateral surface of this glass and an axial wall of the case, an intermediate portion (20, 20A, 20B, 20C, 20D) laterally surrounding the analogue display, a solar cell (30, 30C, 30D) extending at least mostly between the movement and the glass and being arranged behind the intermediate portion relative to the analogue display, the intermediate portion being formed at least partially by a translucent or transparent material and being configured in such a way as to make it possible for the visible and/or infra-red light passing through the glass from the outside of the watch to propagate in said translucent or transparent material and to subsequently reach the solar cell, the intermediate portion defining a radial surface (42) forming an axial stop for a peripheral area(15) of the glass following the inside of its rim; **characterised in that** the solar cell is arranged in a region located radially beyond the rim of the glass ;and **in that** the gasket is also formed at least mostly by a translucent or transparent material that defines at least mostly an axial surface against which the lateral surface of the glass presses, the gasket forming with the intermediate portion axially a continuous medium or being axially arranged adjacent to the intermediate portion or being axially separated from this intermediate portion at least mostly by a translucent or transparent intermediate medium, the gasket being configured in such a way as to make it possible for the incident visible and/or infra-red light on its axial surface (44) or on an upper surface (45) of this gasket to propagate in the translucent or transparent material that forms it up to a lower geometrical surface (50) or lower surface (50B, 50D) delimiting at the bottom the gasket, the intermediate portion being arranged in such a way as to be able to collect mostly the visible and/or infra-red light passing through the lower geometrical surface or lower surface of the gasket and to make it possible for this collected visible and/or infra-red light to propagate in the translucent or transparent material of this intermediate portion and to subsequently reach at least partly the solar cell.

2. Watch according to claim 1, **characterised in that** the gasket (18) is integral with at least one outer portion (46) of the intermediate portion (20, 20A) and forms with this at least one outer portion a single portion made of the same transparent material.

3. Watch according to claim 1, **characterised in that** the gasket (18) is integral with the intermediate portion (20) and forms with this intermediate portion a single part made of the same translucent or transparent material.

4. Watch according to claim 1 or 2, **characterised in that** the intermediate portion (20B, 20C) comprises an inner portion delimiting a space for the analogue display, this inner portion comprising a translucent diffuser (70) defining the inner surface (52B) of the intermediate portion visible through the glass.

5. Watch according to claim 1 or 2, **characterised in that** the intermediate portion (20A) comprises an inner portion delimiting a space for the analogue display, this inner portion comprising a semi-transparent film (60) defining the inner surface (52A) of the intermediate portion visible through the glass, this semi-transparent film being arranged in such a way as to partially transmit the incident light from said space while masking the solar cell (30) for a user looking, in normal light conditions, at said inner surface through the glass.

6. Watch according to claim 5, **characterised in that** the semi-transparent film is arranged in such a way as to have a metal appearance on the side of said space for the user looking at the inner surface of the intermediate portion through the glass.

7. Watch according to any one of the preceding claims, **characterised in that** the radial surface (42) of the intermediate portion is at least mostly defined by the translucent or transparent material forming this intermediate portion, which is arranged in such a way as to make it possible that the visible and/or infra-red light passing through the radial surface can propagate in the translucent or transparent material forming the intermediate portion and subsequently reach at least partly the solar cell.

8. Watch according to any one of the preceding claims, **characterised in that** the intermediate portion has a lower surface that is covered by a reflective layer (64; 84, 86), this intermediate portion forming a translucent or transparent medium between at least the lower geometrical surface (50) or the lower surface (50B, 50D) of the gasket and the reflective layer.

9. Watch according to any one of the preceding claims, **characterised in that** the gasket and the intermediate portion are configured in such a way that, in an axial plane parallel to said main axis, an oblique geometrical line (54) passing through the medium (56) of the active area (32) of the solar cell and the junction point between the radial surface (42) of the intermediate portion and the axial surface (44) of the gasket forms an angle α the value of which is between 35° and 70°, this active area being the area located above an inner electrode (31) and able to capture light.

10. Watch according to claim 9, **characterised in that** said value of said angle α is between 40° and 65°.

11. Watch according to any one of the preceding claims, **characterised in that** the intermediate portion forms a spacer between the glass (14) and a dial (12), associated with the analogue display, or a flange arranged in such a way as to rise above the edge of the dial and supporting the glass.
